# EUROPÄISCHE PATENTSCHRIFT

(11) **EP 1 918 467 B1**
(45) Veröffentlichungstag und Bekanntmachung des Hinweises auf die Patenterteilung: **03.08.2016**
(21) Anmeldenummer: 07033541.9
(22) Anmeldetag: 02.11.2007
(51) Int. Cl.: E03D 1/012

(54) **Revisionsschacht für Spülkasten**
Inspection shaft for cisterns
Regard d'inspection pour un réservoir de chasse

(30) Priorität: 03.11.2006 DE 102006052247
(43) Veröffentlichungstag der Anmeldung: 07.05.2008
(73) Patentinhaber: GROHEDAL Sanitärsysteme GmbH, 32457 Porta Westfalica (DE)
(72) Erfinder: Hägner, Stefan, 31675 Bückeburg (DE); Genovese, Angela, 31675 Bückeburg (DE); Mundt, Klaus, 33602 Bielefeld (DE)
(74) Vertreter: Ziegler, Thomas

(56) Entgegenhaltungen:
- EP-A- 0 664 362
- WO-A-2006/057512
- DE-A1- 3 625 131
- DE-U1- 9 210 905

## Beschreibung

Die Erfindung betrifft einen Wandeinbau-Spülkasten mit einem Kastenkörper in dem wenigstens eine Revisionsöffnung vorgesehen ist, die über einen rohrförmigen Revisionsschacht mit der Außenseite der Wand verbunden ist.

Derartige Spülkästen sind bekannt und werden mit unterschiedlichen rechteckigen Revisionsöffnungen angeboten, an denen jeweils ein Revisionsschacht mit einer Betätigungseinrichtung für den Spülkasten angeschlossen wird. Beispielsweise ist aus der EP 1 647 638 A2 ein Wandeinbau-Spülkasten mit einem rechteckigen Revisionsstutzen bekannt, der in horizontaler und vertikaler Richtung an dem Spülkasten befestigt werden kann und dessen Länge entsprechend der Einbautiefe verkürzbar ist.

Bei bekannten Wandeinbau-Spülkästen sind oftmals die Halterahmen, für die Abdeckplatten oder Betätigungselemente an den Wandöffnungen befestigt. Aus der DE 17 09 501 ist ein Unterputz-Spülkasten bekannt, bei welchem die Abdeckplatte mittels Schrauben in zwei Schraubenbolzen befestigt sind, die an ihrem äußeren Ende eine Gewindebohrung aufweisen. Die Bolzen wiederum sind durch eine Montageplatte geführt und werden in besondere Befestigungselemente mit Gewindebohrungen eingeschraubt. Auch die Befestigungselemente sind wiederum mit den Seitenwänden der Revisionsöffnung verschraubt.
Weiterhin ist aus der DE 92 10 905 U1 und der EP0 544 616 A1 ein Rahmen für die Revisionsöffnung eines Spülkastens mit einer Abdeckplatte und einem Halterahmen bekannt, bei dem der Halterahmen mittels spezieller Stehbolzen an dem Rahmen, der zur Wandverkleidung vorgesehen ist, befestigt ist. Die Stehbolzen sollen die unterschiedlichen Wandstärken ausgleichen. Dazu besitzen sie neben einer Außenverzahnung eine Gewindebohrung. Zur Fixierung der Stehbolzen am Rahmen ist dort wiederum ein spezielles Gegenstück erforderlich.

Diese Art der Konstruktion und der Befestigung sind sehr aufwändig, da sehr viele Einzelteile und speziell angefertigte Befestigungsmittel erforderlich sind. DE 92 10 905 U1 offenbart die Merkmale des Oberbegriffs des Anspruchs 1.

Der Erfindung liegt die Aufgabe zugrunde, den im Oberbegriff des Anspruchs 1 angegebenen Wandeinbau-Spülkasten zu verbessern und insbesondere so auszubilden, dass auch die Abdeckplatte mit dem zugehörigen Halterahmen schnell und einfach montiert werden können.

Die Aufgabe wird gelöst mit einem Wandeinbau-Spülkasten gemäss Anspruch 1. Es wird einen Wandeinbau-Spülkasten mit einem Kastenkörper, in dem wenigstens eine Revisionsöffnung vorgesehen ist, die über einen Revisionsschacht mit der Außenseite der Wand verbunden ist und einem im Bereich der Revisionsöffnung befestigten Halterahmen, sowie wenigstes einer Abdeckplatte, die lösbar an dem Halterahmen befestigt ist, bereitgestellt, wobei der Revisionsschacht zur Anpassung an unterschiedliche Einbautiefen entsprechend der Wandstärke verkürzbar ist und wobei am Revisionsschacht Mittel zur Befestigung des Halterahmens unabhängig von der Wandstärke vorgesehen sind.

Gemäß einer Weiterbildung der Erfindung sind die wenigstens zwei Aufnahmeöffnungen an dem verkürzbaren Revisionsschacht in Höhe der Außenseite der vorgesehen. Besonders vorteilhaft ist hierbei, dass die Befestigungselemente, vorzugsweise Schrauben bei jedem Wandeinbau-Spülkasten unabhängig von der Wandstärke dieselbe Länge aufweisen können, da der Halterahmen an der Außenseite der Wand anliegt und die Aufnahmeöffnungen für die Schrauben zur Befestigung des Halterahmens immer am vorstehenden Ende des Revisionsschachts vorgesehen sind.

Die Erfindung sieht vor, dass an dem Revisionsschacht wenigstens zwei Hohlzylinder, so genannte Augentuben, mit je einer Aufnahmeöffnung, einem so genannten Schraubendom, für Befestigungselemente integriert sind. Diese können einstückig mit dem Revisionsschacht aus Kunststoff hergestellt werden. Bei der Befestigung der Halterahmens können dann Befestigungselemente, vorzugsweise Schrauben in die Hohlzylinder eingedreht werden, die dann mit ihrem Gewinde in den Kunststoff schneiden und einen sicheren Sitz gewährleisten.

Beim Kürzen des Revionsschachts werden dabei die Mittel, die zur Befestigung des Halterahmens dienen, automatisch mit gekürzt, so dass kein zusätzlicher Arbeitsgang zur Anpassung der Befestigungselemente notwendig ist.

Hierbei ist von Vorteil, wenn die Mittel zur Befestigung des Halterahmens auf der Außenseite des Revisionsschachts vorgesehen sind. Wenn die Abdeckplatte vom Halterahmen abgenommen wird, um die Revisionsöffnung zugänglich zu machen, kann der Halterahmen am Revisionsschacht verbleiben ohne dass störende Schrauben oder andere Befestigungsmittel in die Öffnung hineinragen. Die gesamte Revisionsöffnung ist für den Handwerker frei zugänglich.

Gemäß einer weiteren Ausbildung des Wandeinbau-Spülkastens ist an der dem Spülkasten zugewandten Seite des Revisionsschachts zumindest an zwei gegenüberliegen Wänden ein Flansch vorgesehen. Über diesen Flansch ist der Revisionsschacht mittels Schrauben oder Rastnocken etc. am Spülkasten befestigt.

Ausführungsbeispiele der Erfindung sind in den Zeichnungen dargestellt und werden im Folgenden näher beschrieben. Es zeigt in der Zeichnung
- Figur 1: einen Revisionsschacht in Perspektivansicht;
- Figur 2: den in Figur 1 gezeigten Revisionsschacht um 180° gedreht, in Perspektivansicht;
- Figur 3: den in Figur 1 gezeigten Revisionsschacht anmontiert an einem zum Teil dargestellten Kastenkörper eines Wandeinbau-Spülkastens in Perspektivansicht;
- Figur 4: einen Ausschnitt VI des Wandeinbau-Spülkastens gemäß Figur 3 in vergrößerter Darstellung;
- Figur 5: den in Figur 3 gezeigten Wandeinbau-Spülkasten, wobei der Revisionsschacht auf eine individuelle Einbaulänge verkürzt ist;
- Figur 6: einen Ausschnitt VI des in Figur 5 gezeigten Wandeinbau-Spülkastens in vergrößerter Darstellung;
- Figur 7: den in Figur 3 und 5 gezeigten Wandeinbau-Spülkasten mit bereits angeschraubten Halterahmen in Perspektivansicht;
- Figur 8: einen Ausschnitt VIII des in Figur 7 gezeigten Wandeinbau-Spülkastens in vergrößerter Darstellung;

Der Einfachheit halber sind bei den Ausführungsbeispielen in der Zeichnung gleiche oder entsprechende Elemente jeweils mit gleichen Bezugszeichen versehen.

In Figur 1 und 2 ist ein Revisionsschacht 1 dargestellt, der einen im Wesentlichen rechteckigen Querschnitt aufweist. An der einen Stirnseite ist ein Flansch 10 ausgebildet, während an der gegenüberliegenden Seite der Revisionsschacht 1 mit einem Boden 11 verschlossen ist. Am Außenmantel des Revisionsschachts 1 sind feingestuft Verstärkungsrippen 13 ausgebildet. Die Verstärkungsrippen 13 ermöglichen ein einfaches Abschneiden an der Baustelle auf die individuelle Einbautiefe des Wandeinbau-Spülkastens. Zur Befestigung des Revisionsschachts 1 an einem Kastenkörper 2 des Wandeinbau-Spülkastens sind an der dem Kastenkörper 2 zugekehrten Stirnseite des Flansches 10 vier mit gleichem Abstand zueinander angeordnete Zapfen 15 mit jeweils einem vorstehenden Rastkopf 16 ausgebildet. Außerdem sind zwei diagonal ausgebildete schlitzartige Öffnungen 12 im Flansch 10 ausgebildet, in denen je eine Schraube zur Sicherung des Revisionsschachts 1 in der Rastposition am Kastenkörper 2 eingedreht werden kann. Die vier Ecken des Revisionsschachts 1 sind abgeschrägt. Dort sind Hohlzylinder 14 mit je einer Aufnahmeöffnung 17 angeordnet. Der Revisionsschacht 1 ist einstückig mit dem Flansch 10 und dem Boden 11 und den Hohlzylindern 14 aus Kunststoff hergestellt. Die Hohlzylinder können daher in Abhängigkeit von den Verstärkungsrippen 13 am Revisionsschacht 1 zumindest auf der Innenseite unterschiedliche Wanddicken aufweisen. Fig. 3 zeigt einen Wandeinbau-Spülkasten mit einem Kastenkörper 2, der mit rechteckigen Revisionsöffnung und einem Revisionsschacht 1 versehen ist. Fig. 4 zeigt in vergrößerter Darstellung einen Ausschnitt des Revisionsschachts 1 aus Fig.3.

Nach dem Einbau des Wandeinbau-Spülkastens gemäß Figur 3 oder Figur 4 kann dann der aus der Gebäudewand 6 vorstehende Teil des RevisionsSchachts 1 z. B. mit einem Messer zwischen zwei Verstärkungsrippen 13 abgeschnitten werden. In Figur 5 ist der Wandeinbau-Spülkasten mit einem entsprechend verkürzten Revisionsschacht 1 dargestellt. Fig. 6 zeigt in vergrößerter Darstellung, dass dabei auch die Hohlzylinder 14 zur Aufnahme der Schrauben 5 für einen Halterahmen 4 gekürzt wurden. Die Aufnahmeöffnungen 17 schließen somit mit der Außenseite der Wand 6 ab. Fig. 7 zeigt, wie in dem auf die individuelle Länge verkürzten Revisionsschacht 1 der Halterahmen 4 für eine Abdeckplatte inklusive Betätigungseinrichtung - in der Zeichnung nicht dargestellt - für den Wandeinbau-Spülkasten eingebaut werden. Fig. 8 zeigt in einem vergrößerten Ausschnitt aus Fig.7, dass zur Befestigung des Halterahmens 4 lediglich Gewindeschrauben 5 erforderlich sind, deren Länge von der Dicke der Wand 6 bzw. der Länge des Revisionsschachts 1 unabhängig sind.

### Bezugszeichenliste

- 1: Revisionsschacht
- 10: Flansch
- 11: Boden
- 12: Öffnungen
- 13: Verstärkungsrippen
- 14: Hohlzylinder, Augentubus
- 15: Zapfen
- 16: Rastkopf
- 17: Aufnahmeöffnung
- 2: Kastenkörper
- 4: Halterahmen
- 5: Befestigungselement, Schraube
- 6: Wand, Gebäudewand

## Patentansprüche

1. Wandeinbau-Spülkasten
- mit einem Kastenkörper (2), und mit einem Revisionsschacht (1),
- - wobei in dem Kastenkörper (2) wenigstens eine Revisionsöffnung (20) vorgesehen ist,
- - - die über den Revisionsschacht (1) mit der Außenseite einer Wand (6) verbindbar ist,
und
- einem im Bereich der Revisionsöffnung (20) befestigten Halterahmen (4), sowie
- wenigstes einer Abdeckplatte, die lösbar an dem Halterahmen (4) befestigt ist,
**dadurch gekennzeichnet, dass** am Revisionsschacht (1) Mittel zur Befestigung des Halterahmens (4) unabhängig von einer Wandstärke der Wand (6) vorgesehen sind, wobei der Revisionsschacht (1) zusammen mit den Mitteln zur Befestigung des Halterahmens (4) zur Anpassung an unterschiedliche Einbautiefen entsprechend der Wandstärke verkürzbar ist und wobei die Mittel zur Befestigung des Halterahmens wenigstens zwei Hohlzylinder (14) mit je einer Aufnahmeöffnung (17) für Befestigungselemente (5) aufweisen zur Verbindung des Revisionsschachtes (1) mit dem Halterahmen (4), wobei die wenigstens zwei Hohlzylinder (14) am Revisionsschacht (1) integriert sind.

2. Wandeinbau-Spülkasten nach Anspruch 1, **dadurch gekennzeichnet, dass** die wenigstens zwei Aufnahmeöffnungen (17) an dem Revisionsschacht (1) in Höhe der Außenseite der Wand (6) vorgesehen sind.

3. Wandeinbau-Spülkasten nach wenigstens einem der vorhergehenden Ansprüche, **dadurch gekennzeichnet, dass** die Mittel zur Befestigung des Halterahmens (4) auf der Außenseite des Revisionsschachts (1) vorgesehen sind.

4. Wandeinbau-Spülkasten nach wenigstens einem der vorhergehenden Ansprüche, **dadurch gekennzeichnet, dass** auf der dem Spülkasten zugewandten Seite des Revisionsschachts (1) ein umlaufender Flansch (10) vorgesehen ist.

5. Wandeinbauspülkasten nach dem vorhergehenden Anspruch, **dadurch gekennzeichnet, dass** der Revisionsschacht (1) über den Flansch (10) am Kastenkörper (2) befestigt ist.

## Claims

1. In-wall flushing cistern,
- with a cistern body (2), and with an inspection shaft (1),
- - wherein in the cistern body (2) there is provided at least one inspection opening (20)
- - - which is arranged to be connected to the outside of a wall (6) by means of the inspection shaft (1),
and
- a holding frame (4) mounted in the region of the inspection opening (20), and
- at least one cover plate which is detachably mounted on the holding frame (4),
**characterised in that** on the inspection shaft (1) there are provided means for mounting the holding frame (4) independently of a wall thickness of the wall (6), wherein the inspection shaft (1), together with the means for mounting the holding frame (4), can be made shorter to match different installation depths in accordance with the wall thickness and wherein the means for mounting the holding frame have at least two hollow cylinders (14) each having a receiving opening (17) for fastening elements (5) for connection of the inspection shaft (1) to the holding frame (4), the at least two hollow cylinders (14) being integrated with the inspection shaft (1).

2. In-wall flushing cistern according to claim 1, **characterised in that** the at least two receiving openings (17) are provided on the inspection shaft (1) at the level of the outside of the wall (6).

3. In-wall flushing cistern according to at least one of the preceding claims, **characterised in that** the means for mounting the holding frame (4) are provided on the outside of the inspection shaft (1).

4. In-wall flushing cistern according to at least one of the preceding claims, **characterised in that** a circumferential flange (10) is provided on the side of the inspection shaft (1) that faces the flushing cistern.

5. In-wall flushing cistern according to the preceding claim, **characterised in that** the inspection shaft (1) is mounted on the cistern body (2) by means of the flange (10).

## Revendications

1. Réservoir de chasse d'eau mural comprenant :
un corps de réservoir (2) et un regard (1),
dans le corps de réservoir (2) étant prévue au moins une ouverture de contrôle (20) pouvant être reliée à la face externe d'une paroi (6) par l'intermédiaire du regard (1), et
un cadre support (4) fixé dans la zone de l'ouverture de contrôle (20) ainsi qu'au moins une plaque de recouvrement qui est fixée de manière amovible sur le cadre support (4),
**caractérisé en ce qu'**
il est prévu sur le regard (1) des moyens de fixation du cadre support (4) indépendamment de l'épaisseur de la paroi (6), le regard (1) pouvant être raccourci conjointement aux moyens de fixation du cadre support (4) pour permettre son adaptation à différentes profondeurs d'installation selon l'épaisseur de parois, les moyens de fixation du cadre support comportant au moins deux cylindres creux (14) ayant chacun une ouverture de réception (17) d'éléments de fixation (5) pour la liaison du regard (1) avec le cadre support (4), les cylindres creux (14) étant intégrés au regard (1).

2. Réservoir de chasse d'eau mural conforme à la revendication 1,
**caractérisé en ce que**
les ouvertures de réception (17) sont situées sur le regard (1) à la hauteur de la face externe de la paroi (6).

3. Réservoir de chasse d'eau mural conforme à au moins l'une des revendications précédentes,
**caractérisé en ce que**
les moyens de fixation du cadre support (4) sont situés sur la face externe du regard (1).

4. Réservoir de chasse d'eau mural conforme à au moins l'une des revendications précédentes,
**caractérisé en ce qu'**
il est prévu une bride périphérique (10) sur la face du regard (1) tournée vers le réservoir de chasse d'eau.

5. Réservoir de chasse d'eau mural conforme à au moins l'une des revendications précédentes,
**caractérisé en ce que**
le regard (1) est fixé au corps de réservoir (2) par la bride (10).
